# EUROPÄISCHE PATENTSCHRIFT

(11) **EP 2 187 405 B1**
(45) Veröffentlichungstag und Bekanntmachung des Hinweises auf die Patenterteilung: **12.01.2011**
(21) Anmeldenummer: 08291053.0
(22) Anmeldetag: 12.11.2008
(51) Int. Cl.: H01B 9/00, H01B 11/00

(54) **Flexible elektrische Leitung**
Flexible electric cable
Câble électrique flexible

(43) Veröffentlichungstag der Anmeldung: 19.05.2010
(73) Patentinhaber: Nexans, 75008 Paris (FR)
(72) Erfinder: Grögl, Ferdinand, 90403 Nürnberg (DE); Popp, Harry, 90429 Nürnberg (DE)
(74) Vertreter: Döring, Roger

(56) Entgegenhaltungen:
- EP-A- 1 589 541
- EP-A- 1 768 133
- DE-A1-102005 010 728

## Beschreibung

Die Erfindung bezieht sich auf eine flexible elektrische Leitung mit einer von einem Mantel aus Isoliermaterial umgebenen Seele, in welcher mindestens ein aus zwei der Datenübertragung dienenden, von einer gemeinsamen, ein metallisiertes Kunststoffvlies enthaltenden Abschirmung umgebenen Datenadern bestehendes Datenpaar und mindestens eine der Stromversorgung dienende Versorgungsader angeordnet sind, die von einem gemeinsamen elektrischen Schirm umgeben sind, über welchem der Mantel angeordnet ist, wobei die Datenadern und die Versorgungsader jeweils einen von einer Isolierung umgebenen elektrischen Leiter aufweisen (EP 1 589 541 B1).

Derartige Leitungen werden beispielsweise in der Automobiltechnik in sogenannten Fahrerassistenzsystemen eingesetzt. Sie müssen mechanisch belastbar und insbesondere zugfest sein, mit einer auf lange Zeit gleichbleibenden guten Biegbarkeit. Außerdem müssen sie eine störungsfreie Übertragung von Daten mit möglichst hohen Datenraten sicherstellen.

Bei der bekannten Leitung nach der eingangs erwähnten EP 1 589 541 B1 besteht die Isolierung der beiden miteinander verseilten Signaladern aus geschäumten Isoliermaterial. Als Abschirmung ist ein elektrisch leitendes, metallisiertes Kunststoffvlies lückenlos um die Signaladern herumgeformt. In den beiden einander gegenüberliegenden Zwickeln ist zwischen den beiden Signaladern außerhalb der Abschirmung je eine Versorgungsader angeordnet und neben mindestens einer der Versorgungsadern ist mindestens eine Beilauflitze aus elektrisch gut leitenden, metallischen Drähten positioniert. Über der Einheit aus Signaladern, Versorgungsadern und Beilauflitze ist eine gemeinsame äußere Abschirmung aus einem elektrisch leitenden, metallisierten Kunststoffvlies angebracht und die äußere Abschirmung ist von einer Schirmlage aus elektrisch gut leitenden, metallischen Drähten umgeben, über welcher der Mantel angeordnet ist. Diese Leitung hat sich in der Praxis bewährt. Sie ist jedoch nicht besonders zugfest und ihr Einsatz ist auf relativ niedrige Datenraten beschränkt.

Der Erfindung liegt die Aufgabe zugrunde, die eingangs geschilderte Leitung so zu gestalten, daß sie bei gleichzeitig verbesserten mechanischen Eigenschaften auch für hohe Datenraten im Frequenzbereich von 1 GHz störungsfrei verwendet werden kann.

Diese Aufgabe wird gemäß der Erfindung dadurch gelöst,
- daß in der Seele mindestens zwei mit einer Abschirmung versehene Datenpaare mit parallel zueinander verlaufenden Datenadern getrennt voneinander angeordnet sind, deren Abschirmung eine dieselben rundum umgebende, kunststoffkaschierte Metallfolie aufweist, deren Metallseite nach außen weist, über welcher unter Anlage an der Metallseite das metallisierte Kunststoffvlies angeordnet ist,
- daß in der Seele mindestens eine Versorgungsader vorhanden ist und
- daß Datenpaare und Versorgungsadern um einen zentralen, zugfesten und gut biegbaren Kern herumverseilt sind, wobei die Versorgungsader zwischen den Datenpaaren angeordnet ist.

Diese Leitung kann in üblicher Technik unter Einsatz von grundsätzlich bekannten, einfach aufgebauten Maschinen und zugehörigen Vorrichtungen hergestellt werden. Sie weist durch den zentralen Kern hervorragende mechanische Eigenschaften auf, insbesondere eine für viele Einsatzfälle erforderliche Zugfestigkeit. Da der zugfeste Kern gut biegbar ist und die anderen Elemente der Leitung um denselben herumverseilt sind, ist die Leitung insgesamt gut biegbar. Die Datenpaare sind jeweils von einer Abschirmung umgeben, welche die entsprechenden Übertragungskreise sehr gut gegen Störstrahlung von außen abschirmt, und zwar auch für sehr hohe Frequenzen bzw. Datenraten. Diese für Frequenzen von beispielsweise 1,2 GHz wirksame Abschirmung wird durch das Zusammenwirken der rundum geschlossenen Metallfolie und des metallisierten Kunststoffvlieses erreicht, das ebenfalls eine nahezu geschlossene metallische Hülle mit einer Bedeckung >85 % für die Datenpaare ist. Die so gestaltete Abschirmung verhindert darüber hinaus, daß von den Datenpaaren Störstrahlungen ausgehen, die sich gegenseitig beeinflussen oder auch außerhalb der Leitung wirksam sein könnten. Ein weiterer Vorteil dieser Leitung besteht darin, daß es auf den Datenpaaren keine Laufzeitunterschiede bei der Datenübertragung gibt, da die Datenadern parallel zueinander verlaufen und dadurch gleich lang sind.

Ein Ausführungsbeispiel des Erfindungsgegenstandes ist in der Zeichnung dargestellt.

Die einzige Figur der Zeichnung zeigt einen Querschnitt einer Leitung nach der Erfindung.

Die in der Zeichnung im Querschnitt dargestellte Leitung hat zwei Datenpaare DP, in denen jeweils zwei parallel zueinander verlaufende Datenadern 1 und 2 angeordnet sind. Jede Datenader 1 bzw. 2 weist einen vorzugsweise aus Kupfer bestehenden Leiter 3 auf, der von einer Isolierung 4 umgeben ist. Der Leiter 3 kann ein massiver Draht oder mit Vorteil ein Litzenleiter sein. Er kann eine äußere Schicht aus Zinn, Silber oder Nickel aufweisen. Der Leiter 3 kann auch aus einer cadmiumfreien Kupferlegierung bestehen. Die Isolierung 4 besteht mit Vorteil aus geschäumtem Isoliermaterial, wie beispielsweise Polyethylen oder Polypropylen. Es kann auch ein für hohe Temperaturen geeignetes Isoliermaterial eingesetzt werden, wie beispielsweise Polytetrafluorethylen (PTFE), Fluorethylenpropylen (FEP) oder Polyfluoralken (PFA). Eine geschäumte Isolierung 4 kann in bekannter "Skin"-Technik mit einer glatten Außenhaut versehen sein. Die Isolierung 4 besteht mit Vorteil aus einem PTFE niedriger Dichte und gegebenenfalls aus einer gesinterten "Skin"-Schicht aus PTFE oder aus extrudiertem FEP oder PFA. Sie kann auch aus drei Schichten mit der Reigenfolge Skin-Schaum-Skin aus den angegebenen Materialien aufgebaut sein. Mit einem solchen Aufbau der Isolierung 4 kann ihr Festsitz auf dem jeweiligen Leiter erhöht werden.

Die beiden Datenadern 1 und 2 sind nicht miteinander verseilt, sondern verlaufen mit gleicher Länge parallel zueinander. Über den Datenadern 1 und 2 jedes Datenpaares DP ist eine gemeinsame Abschirmung angebracht, welche aus einer kunststoffkaschierten Metallfolie 5 und aus einem elektrisch leitenden, metallisierten Kunststoffvlies 6 besteht. Die kunststoffkaschierte Metallfolie 5 - im folgenden kurz "Metallfolie 5" genannt - hat eine beispielsweise aus Polyester bestehende Kunststoffseite und eine vorzugsweise aus. Aluminium oder Kupfer bestehende Metallseite. Sie ist vorzugsweise längseinlaufend unter Bildung einer in Längsrichtung verlaufenden Überlappungsstelle um die Datenadern 1 und 2 herumgeformt und bildet so eine dieselben rundum umgebende Metallhülle. Die Metallseite der Metallfolie 5 weist dabei nach außen. Das metallisierte Kunststoffvlies 6 liegt beispielsweise als Band vor, das um die Metallfolie 5 mit Überlappung herumgewickelt ist. Die Überlappung liegt mit Vorteil zwischen 20 % und 50 %. Um insbesondere bei sehr hohen Frequenzen eine mögliche Signalabstrahlung im Überlappungsbereich der Metallfolie 5 zu reduzieren bzw. zu unterdrücken, kann dieselbe rundum mit einer zusätzlichen Metallschicht versehen sein, die beispielsweise aus Silber besteht.

Das Kunststoffvlies 6 besteht in bevorzugter Ausführungsform aus Polyesterfasern. Es kann aber auch aus anderen geeigneten Fasern aus Kunststoffen bestehen, die mit Vorteil hochtemperaturbeständig sind. Solche Materialien sind beispielsweise Polyaramid und Polyimid. Die Wandstärke bzw. Dicke des Kunststoffvlieses 6 liegt vorzugsweise zwischen 50 µm und 300 µm. Für seine Metallisierung wird ein elektrisch gut leitendes Metall verwendet, insbesondere Aluminium, Kupfer, Silber, Nickel oder eine cadmiumfreie Kupferlegierung. Zur Verbesserung der Korrosionsbeständigkeit des Kunststoffvlieses 6 können auch zwei oder mehr unterschiedliche Metalle eingesetzt werden, die nacheinander aufgebracht werden können. Das Metall wird für die Metallisierung in den schmelzflüssigen Zustand überführt und aus der Dampfphase auf dem Vliesmaterial abgeschieden. Dabei dringt das Metall auch in das Vliesmaterial ein und umhüllt die dort befindlichen, ungeordnet zusammengehaltenen Fasern. Insgesamt wird auf und in dem Kunststoffvlies eine zwar poröse, aber nahezu geschlossene Metallschicht erzeugt, die eine Bedeckung von >85 % für die bereits von der Metallfolie 5 umschlossenen Datenadern 1 und 2 ergibt.

Zwischen der Metallfolie 5 und dem Kunststoffvlies 6 ist in bevorzugter Ausführungsform jeweils eine Beilauflitze 7 aus einem elektrisch gut leitenden Material angebracht. Sie besteht insbesondere aus Kupfer und kann zusätzlich zum Korrosionsschutz mit Zinn, Silber oder Nickel beschichtet sein. Die Beilauflitze 7 kann mit Vorteil in einem der Zwickel zwischen den Datenadern 1 und 2 liegen, wobei die Metallfolie 5 in den jeweiligen Zwickel hineingedrückt ist. Sie dient vor allem der sicheren Längskontaktierung der mechanisch empfindlichen Metallfolie 5:

Die beiden Datenpaare DP sind auf einander gegenüberliegenden Seiten eines zentralen Kerns 8 der Leitung angeordnet, der zugfest und gut biegbar ist. Er ist in bevorzugter Ausführungsform als Stahlseil ausgebildet und mit einer Schicht 9 aus Isoliermaterial umgeben, die beispielsweise aus Polyurethan, einem thermoplastischen Elastomer oder einem hochtemperaturbeständigen Kunststoff besteht. Der Kern 8 kann aber auch aus einem faserverstärkten Kunststoff oder aus hochfesten Kunststoffgarnen bestehen, beispielsweise aus Aramidgarnen.

Zwischen den beiden Datenpaaren DP ist auf beiden Seiten des Kerns 8 je eine Versorgungsader VA angeordnet, die jeweils aus einem von einer Isolierung 10 umgebenen Leiter 11 besteht. Die beiden Datenpaare DP und die beiden Versorgungsadern VA sind um den Kern 8 herum verseilt, mit Vorteil ohne Rückdrehung der Datenpaare DP. Zwei Füllkörper 12 und 13 aus Isoliermaterial sind vorgesehen, um der aus Kern 8, Datenpaaren DP und Versorgungsadern VA bestehenden Seele der Leitung eine etwa kreisrunde Querschnittsform zu geben.

Die Seele der Leitung insgesamt kann von einer aus Isoliermaterial bestehenden Umwicklung 14 umgeben sein, die vorzugsweise durch Aufwickeln eines Bandes aus einem Polyestervlies oder einem anderen hochtemperaturbeständigen Kunststoff gebildet ist. Über der Umwicklung 14 ist ein gemeinsamer elektrischer Schirm 15 angeordnet. Der Schirm 15 weist mit Vorteil eine die Umwicklung 14 umgebende kunststoffkaschierte Metallfolie auf, die ebenso wie die Metallfolie 5 ausgeführt sein kann. Sie ist mit der nach außen weisenden Metallseite beispielsweise lückenlos um die Umwicklung 14 herumgewickelt. Über dieser Metallfolie kann als weiteres Element des Schirms 15 ein Geflecht aus korrosionsgeschützten Kupferdrähten oder ein metallisiertes Kunststoffvlies angebracht sein, dessen Aufbau dem Kunststoffvlies 6 entspricht. Statt der Metallfolie kann auch ein Geflecht aus korrosionsgeschützten Kupferdrähten eingesetzt werden.

Für besondere Einsatzfälle kann eine potentialmäßige Trennung der Abschirmungen der Datenpaare DP und des gemeinsamen Schirms 15 nicht erforderlich sein. Die Umwicklung 14 der Seele der Leitung fällt dann fort, so daß die Abschirmungen der Datenpaare DP direkten Kontakt mit dem dann eine metallische innere Lage aufweisenden Schirm 15 haben.

Über dem Schirm 15 ist der äußere Mantel 16 der Leitung angeordnet, der vorzugsweise durch Extrusion erzeugt wird. Er besteht mit Vorteil aus Polyurethan oder einem thermoplastischen Elastomer.

Die Leitung kann abweichend von der dargestellten Ausführungsform auch mehr als zwei Datenpaare DP aufweisen, die getrennt voneinander um den Kern 8 herumverseilt sind. Sie weist mindestens eine Versorgungsader VA auf. Es können entsprechend der zeichnerischen Darstellung auch zwei Versorgungsadern VA oder mehr als zwei Versorgungsadern sein. Die Versorgungsadern VA liegen in allen Ausführungsformen mit Vorteil getrennt voneinander zwischen je zwei Datenpaaren DP. Alle diese "Verseilelemente" sind gemeinsam um den Kern 8 herum verseilt.

## Patentansprüche

1. Flexible elektrische Leitung mit einer von einem Mantel aus Isoliermaterial umgebenen Seele, in welcher mindestens ein aus zwei der Datenübertragung dienenden, von einer gemeinsamen, ein metallisiertes Kunststoffvlies enthaltenden Abschirmung umgebenen Datenadern bestehendes Datenpaar und mindestens eine der Stromversorgung dienende Versorgungsader angeordnet sind, die von einem gemeinsamen elektrischen Schirm umgeben sind, über welchem der Mantel angeordnet ist, wobei die Datenadern und die Versorgungsader jeweils einen von einer Isolierung umgebenen elektrischen Leiter aufweisen, **dadurch gekennzeichnet,**
- **daß** in der Seele mindestens zwei mit einer Abschirmung versehene Datenpaare (DP) mit parallel zueinander verlaufenden Datenadern (1,2) getrennt voneinander angeordnet sind, deren Abschirmung eine dieselben rundum umgebende, kunststoffkaschierte Metallfolie (5) aufweist, deren Metallseite nach außen weist, über welcher unter Anlage an der Metallseite das metallisierte Kunststoffvlies (6) angeordnet ist,
- **daß** in der Seele mindestens eine Versorgungsader (VA) vorhanden ist und
- **daß** Datenpaare (DP) und Versorgungsader (VA) um einen zentralen, zugfesten und gut biegbaren Kern (8) herumverseilt sind, wobei die Versorgungsader (VA) zwischen den Datenpaaren (DP) angeordnet ist.

2. Leitung nach Anspruch 1, **dadurch gekennzeichnet, daß** die kunststoffkaschierte Metalfolie (5) rundum mit einer zusätzlichen Metallschicht versehen ist, vorzugsweise mit einer Silberschicht.

3. Leitung nach Anspruch 1 oder 2, **dadurch gekennzeichnet, daß** das metallisierte Kunststoffvlies (6) als Band ausgeführt und mit einer Überlappung zwischen 20 % und 50 % um die kunststoffkaschierte Metallfolie (5) herumgewickelt ist.

4. Leitung nach einem der Ansprüche 1 bis 3, **dadurch gekennzeichnet, daß** bei jedem Datenpaar (DP) zwischen kunststoffkaschierter Metallfolie (5) und metallisierten Kunststoffvlies (6) eine metallische Beilauflitze (7) angeordnet ist.

## Claims

1. Flexible electrical cable having a centre part surrounded by a sheath made of insulating material in which are arranged a least one data pair consisting of two data core which are use d for data transmission and are surrounded by a common screen containing a metallized synthetic fleece, and at least one supply core which is used for supplying power, which are surrounded by a common electrical screen over which the sheath is arranged, the data cores and the supply core each having an electrical conductor which is surrounded by an insulator, **characterized in**
- **that** in the centre part, at least two screened data pairs (DP) with data cores (1, 2) running parallel to one another are arranged separately from one another, the screen of which has a synthetic-material-clad metal foil (5) surrounding said screen on all sides, the metal side of which faces outwards, over which the metallized synthetic fleece (6) is arranged in c o nta c t with the metal side,
- **that** at least one supply core (VA) is present in the centre part, and
- **that** data pairs (DP) and supply cores (VA) are twisted around a central spine (8) which is resistant to tensile forces and is easily bendable, the supply core (VA) being arranged between the data pairs (DP).

2. Cable according to claim 1, **characterized in that** the synthetic-material-clad metal foil (5) is provided on all sides with an additional metal film, preferably with a silver film.

3. Cable according to claim 1 or 2, **characterized in that** the metallized synthetic fleece (6) is d e sig ne d in the form of a strip and is wo und around the synthetic-material-clad metalfoil(5) with an overlap between 20% and 50%.

4. Cable according to one of the claims 1 to 3, **characterized in that** a metallic drain wire (7) is arranged between synthetic-material-clad metal foil (5) and metallized synthetic fleece (6) for each data pair(DP).

## Revendications

1. Câble électrique souple comprenant une âme entourée d'une gaine en matériau isolant dans lequel sont disposés au moins une paire à données constituée de deux fils à données servant à la transmission de données et entourés d'un blindage commun contenant une étoffe en matière plastique métallisée et au moins un fil d'alimentation servant à l'alimentation électrique, lesquels sont entourés d'un blindage électrique commun sur lequel est disposée la gaine, les fils à données et les fils d'alimentation présentant respectivement un conducteur électrique entouré d'un iso la nt, **caractérisé en ce**
- **qu'**au moins deux paires à données (DP) munies d'un blindage et comprenant des fils à données (1, 2) qui s'étendent parallèlement l'un à l'autre sont disposées séparément l'une de l'autre dans l'âme, dont le blindage présente un film métallique doublé de matière plastique (5) entourant celui-ci, dont le côté métallique est dirigé vers l'extérieur et surlequelest disposée l'étoffe en matière plastique métallisée (6) en étant appliquée sur le côté métallique,
- **qu'**au moins un fil d'alimentation (VA) est present dans l'âme et
- **que** la paire à données (DP) et le fil d'alimentation (VA) sont toronnés autour d'un noyau (8) central résistant à la traction et à bonne flexibilité, le fil d'alimentation (VA) étant disposé entre les paires à données(DP).

2. Câble selon la revendication 1, **caractérisé en ce que** le film métallique doublé de matière plastique (5) est muni sur son pourtour d'une couche métallique supplémentaire, de préférence d'une couche en argent.

3. Câble selon la revendication 1 ou 2, **caractérisé en ce que** l'étoffe en matière plastique métallisée (6) est réalisée sous la formé d'une bande et elle est enroulée autour du film métallique doublé de matière plastique (5) avec un chevauchement compris entre 20 % e t 50 %.

4. Câble selon l'une des revendications 1 à 3, **caractérisé en ce qu'**un cordon de repérage métallique (7) estdisposé avec chaque paire à données(DP) entre le film métallique doublé de matière plastique (5) et l'étoffe en matière plastique métallisée (6).
